# EUROPÄISCHE PATENTSCHRIFT

(11) **EP 3 965 616 B1**
(45) Veröffentlichungstag und Bekanntmachung des Hinweises auf die Patenterteilung: **31.05.2023**
(21) Anmeldenummer: 20750573.6
(22) Anmeldetag: 28.06.2020
(51) Int. Cl.: A47C 1/0355

(54) **SITZMÖBEL MIT WALLAWAY-FUNKTION UND AUSSCHWENKBAREM FUSSTEIL**
SEATING FURNITURE HAVING A WALL-AWAY FUNCTION AND A FOOT PART THAT CAN BE PIVOTED OUT
MEUBLE D'ASSISE COMPRENANT UNE FONCTION D'ÉCARTEMENT CONSTANT DU MUR ET UN ÉLÉMENT DE PIED BASCULANT

(30) Priorität: 29.06.2019 DE 102019117623
(43) Veröffentlichungstag der Anmeldung: 16.03.2022
(73) Patentinhaber: Schuster, Michael, 30657 Hannover (DE)
(72) Erfinder: SCHUSTER, Michael, 30657 Hannover (DE)
(74) Vertreter: Wickord, Wiro
(86) Internationale Anmeldenummer: PCT/DE2020/100559
(87) Internationale Veröffentlichungsnummer: WO 2021/000993

(56) Entgegenhaltungen:
- US-A- 3 493 264
- US-A1- 2015 272 329

## Beschreibung

Die Erfindung betrifft ein Sitzmöbel mit einem Chassis, einem in der Neigung verschwenkbaren Sitzteil, einem gegenüber dem Sitzteil verschwenkbaren Rückenteil und einem über wenigstens ein Fußteil-Verstellgetriebe an das Sitzteil angeschlossenen, ausschwenkbaren Fußteil, wobei zur Verstellung des Sitzmöbels von einer aufrechten Sitz- in eine Liegeposition das Sitzteil relativ zum Chassis nach vorne verschoben wird, wobei das Fußteil in der Sitzposition im Wesentlichen unterhalb des Sitzteiles eingeschwenkt ist und in der Liegeposition derart vor das Sitzteil ausgeschwenkt ist, dass das Sitzteil durch das Fußteil verlängert wird.

Insbesondere betrifft die vorliegende Erfindung solche Sitzmöbel, bei welchen die Rückenlehne wandfrei verschwenkt werden kann und die daher umgangssprachlich auch als Sofas mit Wallaway-Funktion bezeichnet werden. Das bedeutet, dass beim Verschwenken in eine Liegeposition die Rückenlehne zusammen mit dem Sitzteil gegenüber dem Chassis nach vorne wandert, so dass die Rückenlehne in jeder Schwenkposition die Hinterkante des Sitzmöbels nicht oder nur unwesentlich überragt.

Aus den Druckschriften DE202016104352U1 und US020150272329A1 (Fig. 10, 11) sind Sitzmöbel bekannt, welche neben einer solchen Wallaway-Funktion auch eine bodenfreie Bauart mit einem etwa parallel unterhalb des Sitzteiles eingeschwenkten Fußteil und einem schlanken Design im vorderen Sitzbereich aufweisen. Aus US3493264 A ist ein gattungsgemäßes Sitzmöbel bekannt.

Des Weiteren können bei den genannten Sitzmöbeln das Sitzteil, das Rückenteil und das Fußteil mittels Linearaktuatoren verstellt werden.

Bei den aus den genannten Druckschriften bekannten Sitzmöbeln ist jedoch nachteilig, dass jeweils ein relativ kurzes, etwa parallel unterhalb des Sitzteiles eingeschwenktes Fußbrett Verwendung findet, wodurch, in ausgeschwenkter Position des Fußbrettes, die Füße des Benutzers die Vorderkante des Fußteiles überragen und somit keine Stützfläche haben, so dass der Liegekomfort für den Benutzer eingeschränkt ist.

Ausgehend vom geschilderten Stand der Technik liegt der Erfindung die Aufgabe zugrunde, ein Sitzmöbel der gattungsgemäßen Art dahingehend weiterzubilden, dass, bei Verwendung eines oder mehrerer Linearaktuatoren zur Verstellung des Sitzteiles, des Rückenteiles und des Fußteiles, der Liegekomfort des Sitzmöbels verbessert wird.

Zur Erhöhung des Liegekomforts eines erfindungsgemäßen Sitzmöbels sollte ein im Vergleich zu den aus den Druckschriften DE202016104352U1 und US020150272329A1 bekannten Sitzmöbeln wesentlich längeres, etwa parallel unterhalb des Sitzteiles eingeschwenktes Fußbrett realisiert werden, so dass, in ausgeschwenkter Position des Fußteiles, eine vollständige Auflagefläche für die Füße des Benutzers gewährleistet ist.

Dabei sollte das zur Verschwenkung des Fußteiles verwendete Verstellgetriebe Bauraum sparend ausgelegt sein, so dass ein schlankes Design des Sitzmöbels im vorderen Sitzbereich ermöglicht wird und dabei das Fußteil unterhalb des tiefsten Punktes des Verstellgetriebes angeordnet werden kann.

Die genannte Aufgabe wird erfindungsgemäß durch ein Sitzmöbel mit Wallaway-Funktion und ausschwenkbarem Fußteil mit den im Patentanspruch 1 aufgeführten Merkmalen gelöst.

Aufgrund einer erfindungsgemäßen Hebelgeometrie des Fußteil-Verstellgetriebes in Kombination mit einer erfindungsgemäßen Anordnung des Linearaktuators für die Sitzteil-/Fußteilverstellung kann ein wesentlich längeres, etwa parallel unterhalb des Sitzteiles eingeschwenktes Fußbrett für das Fußteil verwendet werden als bei den aus dem Stand der Technik bekannten Sitzmöbeln, da
- einerseits das Fußbrett während einer ersten Phase der Verschwenkung des Sitzmöbels von der Sitz- in die Liegeposition näher zum Sitzteil und mit einer "flacheren" Bewegungskurve als bei den bekannten Sitzmöbeln geführt wird und
- andererseits zur Vergrößerung des Abstandes der Sitzteilvorderkante zur Aufstandsebene des Sitzmöbels immer erst die Neigung des Sitzteiles verstellt wird und danach erst das Fußteil ausgefahren wird.

Hierdurch wird erfindungsgemäß eine derartige Liegelänge des ausgeschwenkten Fußteiles erzielt, dass eine vollständige Auflagefläche für die Füße des Benutzers gewährleistet ist.

Ein Ausführungsbeispiel der Erfindung wird nachfolgend anhand der beigefügten Zeichnung beschrieben. Diese zeigt in
- Fig. 1: ein erfindungsgemäßes Sitzmöbel in Sitzposition des Sitzmöbels;
- Fig. 2: ein erfindungsgemäßes Sitzmöbel gemäß Fig. 1 aus anderer Perspektive;
- Fig. 3: ein erfindungsgemäßes Sitzmöbel in einer ersten Zwischenposition;
- Fig. 4: ein erfindungsgemäßes Sitzmöbel gemäß Fig. 3 aus anderer Perspektive;
- Fig. 5: ein erfindungsgemäßes Sitzmöbel gemäß Fig. 3 in einer Detailansicht;
- Fig. 6: ein erfindungsgemäßes Sitzmöbel gemäß Fig. 3 mit teilweise verschwenktem Fußteil;
- Fig. 7: ein erfindungsgemäßes Sitzmöbel in einer zweiten Zwischenposition;
- Fig. 8: ein erfindungsgemäßes Sitzmöbel in Liegeposition des Sitzmöbels.
- Fig. 9: ein erfindungsgemäßes Sitzmöbel gemäß Fig. 7 in einer Detailansicht des Fußteil-Verstellgetriebes.

Die Darstellungen in der Zeichnung zeigen im Wesentlichen nur den Mechanismus des erfindungsgemäßen Sitzmöbels 1 ohne die hier nicht interessierenden Teile wie insbesondere Polsterungen.

Einige nachfolgend erwähnte Komponenten sind durch einen weitgehend spiegelbildlichen Aufbau der Mechanik des Sitzmöbels 1 doppelt vorhanden, wobei auf diese Komponenten im Folgenden jeweils in der Einzahl eingegangen wird, wobei hiermit jeweils beide Komponenten gemeint sind.

Ein erfindungsgemäßes Sitzmöbel 1 besteht aus einem Chassis 5, einem Sitzteil 3, einem über wenigstens ein Rückenteil-Verstellgetriebe 2 mit dem Sitzteil 3 und/oder dem Chassis 5 verbundenen Rückenteil 4 und einem ausschwenkbaren Fußteil 6, wobei das Sitzmöbel 1 zwischen einer in Figur 1 gezeigten Sitzposition und einer in Figur 8 gezeigten Liegeposition verschwenkbar ist.

Das Fußteil 6 ist über wenigstens ein Fußteil-Verstellgetriebe 9, in Form von mindestens fünf hintereinander angeordneten Viergelenkketten, an das Sitzteil 3 angeschlossen.

Das Fußteil 6 ist zweiteilig ausgebildet, wobei das Fußteil 6 ein an einem ersten Fußteilbeschlag 6a befestigtes erstes Fußbrett 6b und ein an einem zweiten Fußteilbeschlag 6c befestigtes zweites Fußbrett 6d umfasst, wobei der erste 6a und der zweite Fußteilbeschlag 6c derart miteinander gekoppelt sind, dass das an dem ersten Fußteilbeschlag 6a befestigte erste Fußbrett 6b aus der Sitzposition, in der das an dem zweiten Fußteilbeschlag 6c befestigte zweite Fußbrett 6d vorzugsweise eine Frontblende bildet und das erste Fußbrett 6b unterhalb des Sitzteiles 3 eingeschwenkt ist, in die Liegeposition verschwenkbar ist, in der das zweite Fußbrett 6d mit dem ersten Fußbrett 6b eine an das Sitzteil 3 anschließende Verlängerung des Sitzteiles 3 bildet, wobei das erste Fußbrett 6b in eine das dem Sitzteil 3 abgewandte Ende des ausgeschwenkten zweiten Fußbrettes 6d verlängernde, etwa horizontale Position verschwenkt wird.

Das erste Fußbrett 6b ist in eingeschwenkter Position zumindest teilweise unterhalb des tiefsten Punktes des Fußteil-Verstellgetriebes 9 und vorzugsweise annähernd parallel zum Sitzteil 3 angeordnet.

Das Fußteil-Verstellgetriebe 9 des erfindungsgemäßen Sitzmöbels 1 umfasst fünf hintereinander angeordnete Viergelenkketten, wobei, in Sitzposition des Sitzmöbels 1, ein erster 10 und/oder ein zweiter Gelenkhebel 11 am Sitzteil 3 angelenkt sind/ist und eine zwischen den beiden End-Gelenkpunkten 18, 19 von zumindest einem des ersten 10 und/oder des zweiten Gelenkhebels 11 gebildete Längsachse schräg zum Sitzteil 3 angeordnet ist und dabei der dem Sitzteil 3 zugewandte End-Gelenkpunkt 18 dieses Gelenkhebels näher zu einer von der Sitzteilvorderkante 23 aufgespannten Vertikalebene positioniert ist als der dem Sitzteil 3 abgewandte End-Gelenkpunkt 19 dieses Gelenkhebels, wobei, in Sitzposition des Sitzmöbels 1, ein dritter 12 und ein vierter Gelenkhebel 13 eine Ausrichtung aufweisen, bei welcher eine zwischen den beiden End-Gelenkpunkten 20, 21 von zumindest einem des dritten 12 und/oder des vierten Gelenkhebels 13 gebildete Längsachse schräg zum Sitzteil 3 angeordnet ist und dabei der dem Sitzteil 3 abgewandte End-Gelenkpunkt 21 dieses Gelenkhebels näher zu einer von der Sitzteilvorderkante 23 aufgespannten Vertikalebene positioniert ist als der dem Sitzteil 3 zugewandte End-Gelenkpunkt 20 dieses Gelenkhebels.

Mit den Begriffen "der dem Sitzteil zugewandte End-Gelenkpunkt" und "der dem Sitzteil abgewandte End-Gelenkpunkt" ist jeweils der kürzeste Abstand eines End-Gelenkpunktes eines Gelenkhebels zum Sitzteil gemeint, wobei ein dem Sitzteil zugewandter End-Gelenkpunkt eines Gelenkhebels einen kürzeren Abstand zum Sitzteil aufweist als ein dem Sitzteil abgewandter End-Gelenkpunkt dieses Gelenkhebels.

Wenigstens einer des ersten 10 und/oder des zweiten Gelenkhebels 11 weist ein Anschlagelement 41 auf, welches während der Schwenkbewegung des Fußteiles 6 an einer Anschlagfläche einer mit dem vorderen Bereich des Sitzteiles 3 verbundenen Sitzteillasche 42 in Kontakt kommt (Fig. 5).

Ein fünfter 14 und ein sechster Gelenkhebel 15 sind einerseits jeweils an dem dritten 12 und/oder dem vierten Gelenkhebel 13 angelenkt, und zumindest einer des fünften 14 und/oder des sechsten Gelenkhebels 15 ist andererseits an dem zweiten Fußteilbeschlag 6c angelenkt und bildet mit dem ersten 6a und dem zweiten Fußteilbeschlag 6c sowie einem Verbindungshebel 37 eine Viergelenkkette.

Ein Koppelhebel 16 ist einerseits an dem ersten 10 und dem zweiten Gelenkhebel 11 und andererseits an dem dritten 12 und dem vierten Gelenkhebel 13 angelenkt.

Ein Steuerhebel 17 ist einerseits an dem ersten 10 oder dem zweiten Gelenkhebel 11 und andererseits an dem dritten 12 oder dem vierten Gelenkhebel 13 angelenkt.

Bei einer erfindungsgemäß besonders bevorzugten Anordnung der Gelenk-, Koppel- und Steuerhebel 10, 11, 12, 13, 14, 15, 16, 17 sind der erste 10 und der zweite Gelenkhebel 11 einerseits jeweils an einem vorderen Bereich des Sitzteiles 3 und andererseits jeweils an dem Koppelhebel 16 angelenkt, der dritte 12 und der vierte Gelenkhebel 13 sind einerseits jeweils an dem Koppelhebel 16 und andererseits mit ihren, in Sitzposition des Sitzmöbels 1, dem Sitzteil 3 zugewandten End-Gelenkpunkten 20, 22 jeweils an dem sechsten Gelenkhebel 15 angelenkt, der sechste Gelenkhebel 15 ist des Weiteren an dem zweiten Fußteilbeschlag 6c angelenkt, einer des dritten 12 und/oder des vierten Gelenkhebels 13 ist über seine Anlenkstelle an dem Koppelhebel 16 hinaus verlängert und an seinem freien Ende an einem ersten Ende des Steuerhebels 17 angelenkt, dessen zweites Ende gelenkig an einem mittleren Bereich eines des ersten 10 und/oder des zweiten Gelenkhebels 11 angeschlossen ist, der dritte Gelenkhebel 12 ist, in Sitzposition des Sitzmöbels 1, näher zu einer von der Sitzteilvorderkante 23 aufgespannten Vertikalebene positioniert als der vierte Gelenkhebel 13, der fünfte Gelenkhebel 14 ist einerseits an einem mittleren Bereich des dritten Gelenkhebels 12 und andererseits an dem zweiten Fußteilbeschlag 6c angelenkt (Fig. 6 und Fig. 9).

Mit "einem mittleren Bereich des Gelenkhebels" ist in diesem Zusammenhang nicht die genaue geometrische Mitte, sondern der gesamte zwischen den beiden End-Gelenkpunkten liegende Bereich eines Gelenkhebels gemeint.

Der erste 6a und der zweite Fußteilbeschlag 6c sind vorzugsweise schwenkbar miteinander verbunden und der fünfte 14 und der sechste Gelenkhebel 15 mit Abstand voneinander an dem zweiten Fußteilbeschlag 6c angelenkt, wobei einer der Gelenkhebel 14, 15 über den Bereich seiner Anlenkstelle an dem zweiten Fußteilbeschlag 6c hinaus verlängert ist und an seinem freien Ende am ersten Ende des Verbindungshebels 37 angelenkt ist, dessen zweites Ende gelenkig an dem ersten Fußteilbeschlag 6a angeschlossen ist (Fig. 9).

Während der Verstellung des Sitzmöbels 1 von der Sitz- in die Liegeposition werden der erste 10 und/oder der zweite Gelenkhebel 11 derart verschwenkt, dass der Koppelhebel 16 gegenüber dem Sitzteil 3 nach vorne geschoben wird, wobei gleichzeitig der dritte 12 und der vierte Gelenkhebel 13 gegenüber dem Koppelhebel 16 verschwenkt werden und dabei der erste 6a und der zweite Fußteilbeschlag 6c gegenüber dem Koppelhebel 16 nach vorne geschoben werden.

Aufgrund der erfindungsgemäßen Anordnung und der sich addierenden Schwenkbewegungen des ersten 10 und/oder des zweiten Gelenkhebels 11 einerseits und des dritten 12 und/oder des vierten Gelenkhebels 13 andererseits, bei welchen während der Verstellung des Sitzmöbels 1 von der Sitz- in die Liegeposition einer des ersten 10 und/oder des zweiten Gelenkhebels 11 gegenüber einem des dritten 12 und/oder des vierten Gelenkhebels 13 erfindungsgemäß um einen Winkel von vorzugsweise mehr als 200° verschwenkt wird, wird insgesamt ein großer Verfahrweg für das Fußteil 6 erzielt.

Erfindungsgemäß sind der erste 10 und/oder der zweite Gelenkhebel 11 einerseits und der dritte 12 und/oder der vierte Gelenkhebel 13 andererseits derart angeordnet, dass während einer etwa ersten Hälfte der Verstellung des Fußteiles 6 von der eingeschwenkten Sitz- in die ausgeschwenkte Liegeposition der Koppelhebel 16 gegenüber dem Sitzteil 3 abgesenkt wird, wobei gleichzeitig alle Abschnitte des fünften 14 und/oder des sechsten Gelenkhebels 15 und eine Anlenkstelle 30 eines des fünften 14 und/oder des sechsten Gelenkhebels 15 an dem zweiten Fußteilbeschlag 6c gegenüber dem Koppelhebel 16 angehoben werden.

Die Absenkung des Koppelhebels 16 wird also quasi ausgeglichen durch eine gleichzeitige Anhebung des fünften 14 und/oder des sechsten Gelenkhebels 15 sowie des ersten 6a und des zweiten Fußteilbeschlages 6c gegenüber dem Koppelhebel 16, wodurch, in Verbindung mit einer Schwenkbewegung des zweiten Fußteilbeschlages 6c in Richtung des Sitzteiles 3, bewirkt wird, dass die Vorderkante 43 des ersten Fußbrettes 6b während einer ersten Phase der Verschwenkung von der Sitz- in die Liegeposition einer fast linearen, beziehungsweise einer "flachen" Bewegungskurve nahe der Sitzteilvorderkante 23 folgt, wobei die Bewegungskurve der Anlenkstelle 40 des ersten Fußteilbeschlages 6a an dem zweiten Fußteilbeschlag 6c gegenüber einer, in Sitzposition des Sitzmöbels 1, von dieser Anlenkstelle 40 aufgespannten Horizontalebene während der gesamten Verschwenkung des Fußteils 6 von der Sitz- in die Liegeposition ansteigend verläuft.

Der erfindungsgemäße Effekt einer "flachen" Bewegungskurve der Vorderkante 43 des ersten Fußbrettes 6b (Fig. 6) ermöglicht die Verwendung eines im Vergleich zu den bekannten, gattungsgemäßen Sitzmöbeln (siehe Druckschriften DE202016104352U1 und US020150272329A1) wesentlich längeren ersten Fußbrettes 6b, so dass in Kombination mit dem oben genannten großen Verfahrweg des Fußteiles 6 eine erfindungsgemäß besonders lange Beinauflagefläche, in ausgeschwenkter Position des Fußteiles 6, zur Verfügung gestellt werden kann.

Während einer etwa zweiten Hälfte der Verstellung des Fußteiles 6 von der eingeschwenkten Sitz- in die ausgeschwenkte Liegeposition, wird der Koppelhebel 16 gegenüber dem Sitzteil 3 angehoben, wobei gleichzeitig die Anlenkstelle 30 eines des fünften 14 und/oder des sechsten Gelenkhebels 15 an dem zweiten Fußteilbeschlag 6c gegenüber dem Koppelhebel 16 abgesenkt wird. Hierdurch erfolgt eine derartige Streckung des Fußteil-Verstellgetriebes 9, dass eine sich über Sitzteil 3 und Fußteil 6 erstreckende, in den Figuren nicht gezeigte, durrchgehende Polsterauflage in ausgeschwenkter Position des Fußteiles 6 gestrafft wird.

Erfindungsgemäß entscheidende Bedeutung für den gewünschten Funktionsablauf sowie für eine erfindungsgemäß besonders Bauraum sparende Auslegung des Fußteil-Verstellgetriebes 9 kommt der Anordnung des sechsten Gelenkhebels 15 und dessen Anlenkstellen 20a, 22a, 30 an dem dritten 12 und dem vierten Gelenkhebel 13 sowie an dem zweiten Fußteilbeschlag 6c zu.

Dabei weist besonders bevorzugt der sechste Gelenkhebel 15 eine Breite von etwa 40-70 mm auf, wobei, in Sitzposition des Sitzmöbels 1, die Anlenkstellen 20a, 22a des dritten 12 und des vierten Gelenkhebels 13 an dem sechsten Gelenkhebel 15 an der dem Sitzteil 3 zugewandten Längsseite des sechsten Gelenkhebels 15 und die Anlenkstelle 30 des zweiten Fußteilbeschlages 6c an dem sechsten Gelenkhebel 15 an der dem Sitzteil 3 abgewandten Längsseite des sechsten Gelenkhebels 15 positioniert sind.

Hierdurch bildet der sechste Gelenkhebel 15 mit dem dritten 12 und dem fünften Gelenkhebel 14 sowie dem zweiten Fußteilbeschlag 6c eine erfindungsgemäß sich kreuzende Viergelenkkette 33, 34, 35, 36, bei welcher eine durch die Anlenkstellen 31, 32 des fünften Gelenkhebels 14 an dem dritten Gelenkhebel 12 und dem zweiten Fußteilbeschlag 6c verlaufende, gedachte Verbindungsgerade 34 und eine durch die Anlenkstellen 20a, 30 des sechsten Gelenkhebels 15 an dem dritten Gelenkhebel 12 und dem zweiten Fußteilbeschlag 6c verlaufende, gedachte Verbindungsgerade 35 sich überkreuzen (Fig. 9).

Aufgrund der sich kreuzenden Wirk- beziehungsweise Verbindungsgeraden 34, 35 ist erfindungsgemäß einerseits die Verschwenkung des zweiten Fußteilbeschlages 6c in der gewünschten Form gewährleistet, andererseits wird eine erfindungsgemäß besonders kompakte Bauform des Fußteil-Verstellgetriebes 9 ermöglicht, bei welcher sich zumindest drei Viergelenkketten des Fußteil-Verstellgetriebes 9, in eingeschwenkter Position, auf einer etwa gleichen Ebene mit dem sechsten Gelenkhebel 15 befinden, so dass der unterhalb des Sitzteiles 3 für das Fußteil-Verstellgetriebe 9 beanspruchte Bauraum erfindungsgemäß nicht viel mehr als die Breite des sechsten Gelenkhebels 15 beträgt und das erste Fußbrett 6b unterhalb des tiefsten Punktes des Fußteil-Verstellgetriebes 9 angeordnet werden kann (Fig. 3).

Des Weiteren werden durch den sechsten Gelenkhebel 15, bei einer seitlichen Betrachtung des Sitzmöbels, in Liegeposition des Sitzmöbels 1, zumindest einer des dritten 12 und/oder des vierten Gelenkhebels 13, der fünfte Gelenkhebel 14, der zweite Fußteilbeschlag 6c und zumindest ein Teilbereich des Koppelhebels 16 von dem sechsten Gelenkhebel 15 weitestgehend überdeckt, wodurch für den Betrachter nur eine flach unterhalb des Sitzteiles 3 und des Fußteiles 6 verlaufende, linienförmige Struktur einer Hebelplatte wahrnehmbar ist.

Die Betätigung des Fußteil-Verstellgetriebes 9 erfolgt durch einen vorzugsweise mit dem ersten 10 oder dem zweiten Gelenkhebel 11 gekoppelten ersten Linearaktuator 28.

Die fünf hintereinander angeordneten Viergelenkketten des Fußteil-Verstellgetriebes 9 sind derart miteinander gekoppelt, dass die Erzeugung eines Teilhubes an dem ersten Linearaktuator 28 eine Verschwenkung des ersten 10 und/oder des zweiten Gelenkhebels 11 und damit, während der Verschwenkung des Sitzmöbels 1 zwischen der Sitz- und der Liegeposition, eine zwangsläufige Einschwenkung beziehungsweise Ausschwenkung des ersten Fußbrettes 6b um einen Winkel von vorzugsweise 150° bis 180° bewirkt.

Das Rückenteil-Verstellgetriebe 2 weist eine fest mit dem Sitzteil 3 verbundene Befestigungsplatte 51 mit einem daran angelenkten Schwenkhebel 48 auf, welcher des Weiteren über einen ersten Verbindungshebel 39 am Chassis 5 und über einen zweiten Verbindungshebel 38 am Rückenteil 4 angeschlossen ist.

Das Sitzteil 3 ist mittels einer ersten 24 und einer zweiten Verlagerungseinheit 25 von einer zur Hinterkante des Sitzmöbels 1 verlagerten Sitzposition in eine zur Vorderkante des Sitzmöbels 1 verlagerten Liegeposition relativ zum Chassis 5 verschiebbar und in der Neigung verstellbar.

Die Begriffe "Vorderkante des Sitzmöbels" und "Hinterkante des Sitzmöbels" beziehen sich auf die Perspektive einer auf dem Sitzmöbel aufsitzenden Person, dessen Beine nach vorne weisen und dessen Rücken nach hinten weist.

Die erste Verlagerungseinheit 24 weist eine Schwenkführung auf, wobei ein vorderer 7 und ein hinterer Lenkerhebel 8 mit dem Sitzteil 3 und einem mit der zweiten Verlagerungseinheit 25 verbundenen Zwischenträger 26 eine Viergelenkkette bilden (Fig. 2).

Die Schwenkbewegung der ersten Verlagerungseinheit 24 in Richtung zur Vorderkante des Sitzmöbels 1 wird durch ein sitzteilseitiges Anschlagelement 27 blockiert (Fig. 5).

Die zweite Verlagerungseinheit 25 wird durch ein lineares oder durch ein annähernd lineares Führungssystem, vorzugsweise durch wenigstens eine Linearführung 44 in Form eines Zahnstangengetriebes mit entlang eines Zahnstangensegmentes 45 bewegbaren Zahnrädern 46, oder durch ein Hebelverstellgetriebe gebildet, wobei das Führungssystem, ausgehend von der Sitzposition des Sitzmöbels 1, entlang eines Bewegungspfades relativ zum Chassis 5 nach vorne beweglich ist, wobei der Bewegungspfad vorzugsweise linear ist und/oder der Bewegungspfad in Richtung nach vorne ansteigt (Fig. 4).

Die erste 24 und die zweite Verlagerungseinheit 25 sind aneinander angebracht, wobei der Zwischenträger 26 mit den Zahnrädern 46 der Linearführung 44 verbunden ist und die Linearführung 44 des Weiteren mit dem Zahnstangensegment 45 am Chassis 5 angeschlossen ist, wodurch die erste Verlagerungseinheit 24 gegenüber dem Chassis 5 verschiebbar geführt ist.

Die erste Verlagerungseinheit 24 ist mittels einer Zugfeder 47 kraftbeaufschlagt (Fig. 2, 4).

Die Zugfeder 47 ist einerseits vorzugsweise mit dem Sitzteil 3 und andererseits vorzugsweise mit dem Zwischenträger 26 der ersten Verlagerungseinheit 24 gekoppelt.

Der erste Linearaktuator 28 ist mit einem ersten Ende mit der ersten Verlagerungseinheit 24 über eine mit dem Zwischenträger 26 der ersten Verlagerungseinheit 24 verbundenen ersten Querstrebe 49 und mit einem zweiten Ende mit dem Fußteil-Verstellgetriebe 9 über eine mit dem Fußteil-Verstellgetriebe 9 verbundenen zweiten Querstrebe 50 gekoppelt (Fig. 2).

Die erste Querstrebe 49 ist erfindungsgemäß sowohl relativ zum Chassis 5 als auch relativ zum Sitzteil 3 verlagerbar geführt.

Ein zweiter Linearaktuator 29 ist mit einem ersten Ende mit dem Chassis 5 und mit einem zweiten Ende mit der ersten Querstrebe 49 gekoppelt (Fig. 2).

Diese erfindungsgemäße Anordnung des ersten 28 und des zweiten Linearaktuators 29, bei welcher
- der erste Linearaktuator 28 mit einem ersten Ende mit der sowohl relativ zum Chassis 5 als auch relativ zum Sitzteil 3 verlagerbar geführten ersten Querstrebe 49 und mit einem zweiten Ende mit dem Fußteil-Verstellgetriebe 9 über die mit dem Fußteil-Verstellgetriebe 9 verbundene zweite Querstrebe 50 gekoppelt ist, und
- der zweite Linearaktuator 29 mit einem ersten Ende mit dem Chassis 5 und mit einem zweiten Ende mit der sowohl relativ zum Chassis 5 als auch relativ zum Sitzteil 3 verlagerbar geführten ersten Querstrebe 49 gekoppelt ist,
ermöglicht einen im folgenden beschriebenen, vorteilhaften Verstellablauf des Sitzteiles 3, des Fußteiles 6 und des Rückenteiles 4 zwischen der Sitz- und der Liegeposition eines erfindungsgemäßen Sitzmöbels 1.

Bei einem Sitzmöbel 1 der vorliegenden Erfindung ist in der Ausgangsposition beziehungsweise der Sitzposition des Sitzmöbels 1 durch den zwischen dem Chassis 5 und der ersten Querstrebe 49 angelenkten zweiten Linearaktuator 29 die zweite Verlagerungseinheit 25 in ihrer Ausgangsposition gehalten, weiterhin ist durch den zwischen der ersten 49 und der zweiten Querstrebe 50 wirkenden ersten Linearaktuator 28 das Fußteil 6 mittels des zwischen der Sitzteillasche 42 und dem Fußteil-Verstellgetriebe 9 wirkenden Anschlagelements 41 in der eingeschwenkten Endposition gehalten, und die erste Verlagerungseinheit 24 ist durch die definierte Stellung des Fußteiles 6 und mittels des ersten Linearaktuators 28 in ihrer Schwenkposition definiert (Fig. 1, 2).

Der erste Linearaktuator 28 erzeugt bei Betätigung einen linearen Hub, bestehend aus wenigstens einem ersten und einem zweiten Teilhub, wobei in einem durch den ersten Teilhub des ersten Linearaktuators 28 bewirkten ersten Verstellschritt des Sitzmöbels 1 von der Sitz- in die Liegeposition das Sitzteil 3 mittels der ersten Verlagerungseinheit 24 nach vorne verschoben und dabei der hintere Bereich des Sitzteiles 3 abgesenkt und der vordere Bereich des Sitzteiles 3 angehoben wird, so dass das Sitzteil 3 gegenüber der Sitzposition des Sitzmöbels 1 in der Neigung verstellt wird bis der hintere Lenkerhebel 8 der ersten Verlagerungseinheit 24 mit einem sitzteilseitigen Anschlagelement 27 in Kontakt kommt und die Schwenkbewegung der ersten Verlagerungseinheit 24 dadurch blockiert wird.

In dieser ersten, auch als "Loungeposition" bezeichneten Zwischenposition des Sitzmöbels 1 ist das Fußteil 6 noch nicht ausgefahren (Fig. 3, 4, 5).

Die Zugfeder 47 verkürzt sich während dieses ersten Verstellschrittes und unterstützt dadurch die Verstellbewegung des Sitzteiles 3, wodurch zuerst das Sitzteil 3, ohne eine Verschwenkung des Fußteiles 6 relativ zum Sitzteil 3, verstellt wird (Fig. 3, 4, 5).

In einem durch den zweiten Teilhub des ersten Linearaktuators 28 bewirkten zweiten Verstellschritt des Sitzmöbels 1 von der Sitz- in die Liegeposition wird, unter Beibehaltung der am Ende des ersten Teilhubes erzielten Neigungs- und Verschiebeposition des Sitzteiles 3 relativ zum Chassis 5 und unter Beibehaltung der Position des Rückenteiles 4 relativ zum Sitzteil 3, ein Ausfahren des Fußteiles 6 relativ zum Sitzteil 3 bewirkt bis das Fußteil 6 die ausgeschwenkte Endposition und damit eine zweite, auch als "Relaxposition" bezeichnete Zwischenposition erreicht hat (Fig. 7).

Aufgrund dieses Verstellablaufs, bei welchem bei Betätigung des ersten Linearaktuators 28 in Verstellrichtung zur Liegeposition des Sitzmöbels 1, zur Vergrößerung des Abstandes der Sitzteilvorderkante 23 zur Aufstandsebene des Sitzmöbels 1 immer erst die Neigung des Sitzteiles 3 verstellt wird und danach erst das Fußteil 6 ausgefahren wird, kann für das ausfahrende Fußteil 6 ein gegenüber der Sitzposition des Sitzmöbels 1 größerer Schwenkraum zur Verfügung gestellt werden, wodurch die Verwendung eines längeren ersten Fußbrettes 6b ermöglicht wird.

Hierdurch wird, in Kombination mit der oben beschriebenen, erfindungsgemäßen Hebelgeometrie des Fußteil-Verstellgetriebes 9 für eine lange Beinauflagefläche in ausgeschwenkter Position des Fußteiles 6, eine derartige Liegelänge des ausgeschwenkten Fußteiles 6 erzielt, dass die Aufgabe, ein Sitzmöbel der gattungsgemäßen Art mit einer vollständigen Auflagefläche für die Füße des Benutzers zur Verfügung zu stellen, erfindungsgemäß somit gelöst wurde.

In umgekehrter Verstellrichtung, d.h. in Richtung zur Sitzposition des Sitzmöbels 1, wird bei Betätigung des ersten Linearaktuators 28 aufgrund der zu überwindenden Federkraft der Zugfeder 47 zuerst das Fußteil 6 eingefahren bis das Anschlagelement 41 an der Anschlagfläche der Sitzteillasche 42 in Kontakt kommt, und danach das Sitzteil 3 entgegen der Federkraft der Zugfeder 47 in die Ausgangsposition verstellt.

Durch einen durch Betätigung des zweiten Linearaktuators 29 erzeugten linearen Hub wird ein dritter Verstellschritt des Sitzmöbels 1 von der Sitz- in die Liegeposition bewirkt, wobei während dieses Verstellschrittes mittels der Linearführung 44 ein Verschieben des Sitzteiles 3 relativ zum Chassis 5 nach vorne und dadurch eine mit der Verschiebebewegung des Sitzteiles 3 gekoppelte, wandfreie Verschwenkung des Rückenteiles 4 relativ zum Sitzteil 3 erfolgt (Fig. 8).

Alle vorgenannten, durch den ersten 28 und den zweiten Linearaktuator 29 bewirkten Verstellschritte können separat und in beliebiger Reihenfolge oder gegebenenfalls auch gleichzeitig ausgeführt werden, wobei eine voneinander unabhängig zu betätigende Verstellung des Rückenteiles 4 und des Fußteiles 6 und eine voneinander unabhängig zu betätigende Verstellung des Rückenteiles 4 und des Sitzteiles 3 gewährleistet ist, so dass in jeder Verstellposition des Sitzteiles 3 oder des Fußteiles 6 eine wandfreie Verstellung des Rückenteiles 4 in jede gewünschte Schwenkposition möglich ist und in jeder Verstellposition des Rückenteiles 4 das Sitzteil 3 oder das Fußteil 6 in jede gewünschte Position verschwenkt werden können.

Die Erfindung ist nicht auf das Ausführungsbeispiel beschränkt, sondern im Rahmen der Offenbarung vielfach variabel.

Alle in der Beschreibung und/oder Zeichnung offenbarten Einzel- und Kombinationsmerkmale werden als erfindungswesentlich angesehen.

## Patentansprüche

1. Sitzmöbel (1) mit einem Chassis (5), einem in der Neigung verschwenkbaren Sitzteil (3), einem Rückenteil (4) und einem über wenigstens ein Fußteil-Verstellgetriebe (9) an das Sitzteil (3) angeschlossenen, ausschwenkbaren Fußteil (6),
- wobei das Sitzmöbel (1) zwischen einer Sitz- und einer Liegeposition verstellbar ist,
- wozu, zumindest während einer Teilphase der Verstellung des Sitzmöbels (1) von der Sitz- in die Liegeposition, das Sitzteil (3) relativ zum Chassis (5) nach vorne verschoben wird,
- wobei in der Sitzposition das Fußteil (6) im Wesentlichen unterhalb des Sitzteiles (3) eingeschwenkt ist und in der Liegeposition das Fußteil (6) derart vor das Sitzteil (3) ausgeschwenkt ist, dass das Sitzteil (3) durch das Fußteil (6) verlängert wird,
- wobei, in Sitzposition des Sitzmöbels (1), ein an einem ersten Fußteilbeschlag (6a) des Fußteiles (6) befestigtes erstes Fußbrett (6b) schräg oder parallel zum Sitzteil (3) angeordnet ist und dabei mit einer von der Sitzteilvorderkante (23) aufgespannten Vertikalebene einen Winkel von vorzugsweise 60° bis 90° einschließt,
- wobei, in Sitzposition des Sitzmöbels (1), ein erster (10) und/oder ein zweiter Gelenkhebel (11) am Sitzteil (3) angelenkt sind/ist und eine zwischen den beiden End-Gelenkpunkten (18, 19) von zumindest einem des ersten (10) und/oder des zweiten Gelenkhebels (11) gebildete Längsachse schräg zum Sitzteil (3) angeordnet ist und dabei der dem Sitzteil (3) zugewandte End-Gelenkpunkt (18) dieses Gelenkhebels näher zu einer von der Sitzteilvorderkante (23) aufgespannten Vertikalebene positioniert ist als der dem Sitzteil (3) abgewandte End-Gelenkpunkt (19) dieses Gelenkhebels,
- wobei, in Sitzposition des Sitzmöbels (1), ein dritter (12) und ein vierter Gelenkhebel (13) eine Ausrichtung aufweisen, bei welcher eine zwischen den beiden End-Gelenkpunkten (20, 21) von zumindest einem des dritten (12) und/oder des vierten Gelenkhebels (13) gebildete Längsachse schräg zum Sitzteil (3) angeordnet ist und dabei der dem Sitzteil (3) abgewandte End-Gelenkpunkt (21) dieses Gelenkhebels näher zu einer von der Sitzteilvorderkante (23) aufgespannten Vertikalebene positioniert ist als der dem Sitzteil (3) zugewandte End-Gelenkpunkt (20) dieses Gelenkhebels,
- wobei ein fünfter (14) und ein sechster Gelenkhebel (15) einerseits jeweils an dem dritten (12) und/oder dem vierten Gelenkhebel (13) angelenkt sind und zumindest einer des fünften (14) und/oder des sechsten Gelenkhebels (15) andererseits an einem mit dem ersten Fußteilbeschlag (6a) gekoppelten zweiten Fußteilbeschlag (6c) angelenkt ist und mit dem ersten (6a) und dem zweiten Fußteilbeschlag (6c) sowie einem Verbindungshebel (37) eine Viergelenkkette bildet, wobei
- der dritte (12) und der vierte Gelenkhebel (13) mit ihren, in Sitzposition des Sitzmöbels (1), dem Sitzteil (3) zugewandten End-Gelenkpunkten (20, 22) jeweils an dem fünften (14) oder jeweils an dem sechsten Gelenkhebel (15) angeschlossen sind,
- ein Steuerhebel (17) einerseits an dem ersten (10) oder dem zweiten Gelenkhebel (11) und andererseits an dem dritten (12) oder dem vierten Gelenkhebel (13) angelenkt ist,
- ein Koppelhebel (16) an dem ersten (10) und/oder dem zweiten Gelenkhebel (11) und/oder an dem dritten (12) und/oder dem vierten Gelenkhebel (13) angelenkt ist,
- wobei, während einer Teilphase der Verstellung des Sitzmöbels (1) von der Sitz- in die Liegeposition, der Koppelhebel (16) gegenüber dem Sitzteil (3) abgesenkt wird, wobei gleichzeitig die Anlenkstelle (30) eines des fünften (14) und/oder des sechsten Gelenkhebels (15) an dem zweiten Fußteilbeschlag (6c) gegenüber dem Koppelhebel (16) angehoben wird,
- wobei wenigstens ein erster (28) und vorzugsweise ein zweiter Linearaktuator (29) zur Verstellung des Sitzteiles (3), des Fußteiles (6) und des Rückenteiles (4) zwischen der Sitz- und der Liegeposition des Sitzmöbels (1) vorgesehen sind,
- wobei der erste Linearaktuator (28) bei Betätigung einen linearen Hub, bestehend aus wenigstens einem ersten und einem zweiten Teilhub, erzeugt, wobei
- der erste Linearaktuator (28), während der Verstellung des Sitzmöbels (1) von der Sitz- in die Liegeposition, mit einem ersten Teilhub ein Verschieben des Sitzteiles (3) relativ zum Chassis (5) nach vorne und eine gleichzeitige Neigungsverstellung des Sitzteiles (3) bewirkt, wobei während dieses ersten Teilhubes des ersten Linearaktuators (28) kein Aus- oder Einfahren des Fußteiles (6) relativ zum Sitzteil (3) erfolgt, wobei
- der erste Linearaktuator (28), während der Verstellung des Sitzmöbels (1) von der Sitz- in die Liegeposition, mit einem auf den ersten Teilhub folgenden zweiten Teilhub vorzugsweise ein Ausfahren des Fußteiles (6) relativ zum Sitzteil (3) bewirkt.

2. Sitzmöbel (1) nach Anspruch 1, **dadurch gekennzeichnet, dass,** in Sitzposition des Sitzmöbels (1), das erste Fußbrett (6b) schräg oder parallel zum Sitzteil (3) angeordnet ist und dabei mit einer von der Sitzteilvorderkante (23) aufgespannten Vertikalebene einen Winkel von 60° bis 90° einschließt.

3. Sitzmöbel (1) nach den Ansprüchen 1 oder 2, **dadurch gekennzeichnet, dass** das erste Fußbrett (6b) während der Verstellung des Sitzmöbels (1) von der Sitz- in die Liegeposition um einen Winkel von 150° bis 180° verschwenkt wird.

4. Sitzmöbel (1) nach zumindest einem der vorhergehenden Ansprüche, **dadurch gekennzeichnet, dass**
- der erste (6a) und der zweite Fußteilbeschlag (6c) schwenkbar miteinander verbunden sind,
- der fünfte (14) und der sechste Gelenkhebel (15) mit Abstand voneinander an dem zweiten Fußteilbeschlag (6c) angelenkt sind,
- wobei einer des fünften (14) und/oder des sechsten Gelenkhebels (15) über den Bereich seiner Anlenkstelle an dem zweiten Fußteilbeschlag (6c) hinaus verlängert ist und an seinem freien Ende am ersten Ende des Verbindungshebels (37) angelenkt ist, dessen zweites Ende gelenkig an dem ersten Fußteilbeschlag (6a) angeschlossen ist.

5. Sitzmöbel (1) nach zumindest einem der vorhergehenden Ansprüche, **dadurch gekennzeichnet, dass,**
- während einer Teilphase der Verstellung des Sitzmöbels (1) von der Sitz- in die Liegeposition, der Koppelhebel (16) gegenüber dem Sitzteil (3) abgesenkt wird, wobei gleichzeitig die Anlenkstelle (30) eines des fünften (14) und/oder des sechsten Gelenkhebels (15) an dem zweiten Fußteilbeschlag (6c) gegenüber dem Koppelhebel (16) angehoben wird, wobei
- während einer weiteren Teilphase der Verstellung des Sitzmöbels (1) von der Sitz- in die Liegeposition, der Koppelhebel (16) gegenüber dem Sitzteil (3) angehoben wird, wobei gleichzeitig die Anlenkstelle (30) eines des fünften (14) und/oder des sechsten Gelenkhebels (15) an dem zweiten Fußteilbeschlag (6c) gegenüber dem Koppelhebel (16) abgesenkt wird.

6. Sitzmöbel (1) nach zumindest einem der vorhergehenden Ansprüche, **dadurch gekennzeichnet, dass,** während der Verstellung des Sitzmöbels (1) von der Sitz- in die Liegeposition, einer des ersten (10) und/oder des zweiten Gelenkhebels (11) gegenüber einem des dritten (12) und/oder des vierten Gelenkhebels (13) um einen Winkel von mindestens 150°, vorzugsweise um einen Winkel von mehr als 200°, verschwenkt wird.

7. Sitzmöbel (1) nach zumindest einem der vorhergehenden Ansprüche, **dadurch gekennzeichnet, dass** der erste (10) und der zweite Gelenkhebel (11) einerseits jeweils an einem vorderen Bereich des Sitzteiles (3) und andererseits jeweils an dem Koppelhebel (16) angelenkt sind, der dritte (12) und der vierte Gelenkhebel (13) einerseits jeweils an dem Koppelhebel (16) und andererseits jeweils an dem sechsten Gelenkhebel (15) angelenkt sind, einer des dritten (12) und/oder des vierten Gelenkhebels (13) über seine Anlenkstelle an dem Koppelhebel (16) hinaus verlängert ist und an seinem freien Ende an einem ersten Ende des Steuerhebels (17) angelenkt ist, dessen zweites Ende gelenkig an einem mittleren Bereich eines des ersten (10) und/oder des zweiten Gelenkhebels (11) angeschlossen ist, der dritte Gelenkhebel (12), in Sitzposition des Sitzmöbels (1), näher zu einer von der Sitzteilvorderkante (23) aufgespannten Vertikalebene positioniert ist als der vierte Gelenkhebel (13), der fünfte Gelenkhebel (14) einerseits an einem mittleren Bereich des dritten Gelenkhebels (12) und andererseits an dem zweiten Fußteilbeschlag (6c) angelenkt ist.

8. Sitzmöbel (1) nach zumindest einem der vorhergehenden Ansprüche, **dadurch gekennzeichnet, dass** die Vorderkante (43) des ersten Fußbrettes (6b) während einer ersten Phase der Verschwenkung von der Sitz- in die Liegeposition einer "flachen" Bewegungskurve nahe der Sitzteilvorderkante (23) folgt, wobei die Bewegungskurve der Anlenkstelle (40) des ersten Fußteilbeschlages (6a) an dem zweiten Fußteilbeschlag (6c) gegenüber einer, in Sitzposition des Sitzmöbels (1), von dieser Anlenkstelle (40) aufgespannten Horizontalebene während der gesamten Verschwenkung des Fußteiles (6) von der Sitz- in die Liegeposition ansteigend verläuft.

9. Sitzmöbel (1) nach zumindest einem der vorhergehenden Ansprüche, **dadurch gekennzeichnet, dass** das Fußteil (6) ein an dem ersten Fußteilbeschlag (6a) befestigtes erstes Fußbrett (6b) und ein an dem zweiten Fußteilbeschlag (6c) befestigtes zweites Fußbrett (6d) umfasst, der erste (6a) und der zweite Fußteilbeschlag (6c) derart miteinander gekoppelt sind, dass das an dem ersten Fußteilbeschlag (6a) befestigte erste Fußbrett (6b) aus der Sitzposition, in der das an dem zweiten Fußteilbeschlag (6c) befestigte zweite Fußbrett (6d) vorzugsweise eine Frontblende bildet und das erste Fußbrett (6b) vorzugsweise etwa parallel unterhalb des Sitzteiles (3) eingeschwenkt ist, in die Liegeposition verschwenkbar ist, in der das zweite Fußbrett (6d) mit dem ersten Fußbrett (6b) eine an das Sitzteil (3) anschließende Verlängerung des Sitzteiles (3) bildet, wobei das erste Fußbrett (6b) in eine das dem Sitzteil (3) abgewandte Ende des ausgeschwenkten zweiten Fußbrettes (6d) verlängernde, etwa horizontale Position verschwenkt wird.

10. Sitzmöbel (1) nach zumindest einem der vorhergehenden Ansprüche, **dadurch gekennzeichnet, dass** der fünfte (14) und der sechste Gelenkhebel (15) mit einerseits dem dritten (12) oder dem vierten Gelenkhebel (13) und andererseits dem zweiten Fußteilbeschlag (6c) eine sich kreuzende Viergelenkkette (33, 34, 35, 36) bilden, bei welcher eine durch die Anlenkstellen (31, 32) des fünften Gelenkhebels (14) an einerseits dem dritten (12) oder dem vierten Gelenkhebel (13) und andererseits dem zweiten Fußteilbeschlag (6c) verlaufende, gedachte Verbindungsgerade (34) und eine durch die Anlenkstellen (20a, 30) des sechsten Gelenkhebels (15) an einerseits dem dritten (12) oder dem vierten Gelenkhebel (13) und andererseits dem zweiten Fußteilbeschlag (6c) verlaufende, gedachte Verbindungsgerade (35) sich überkreuzen.

11. Sitzmöbel (1) nach zumindest einem der vorhergehenden Ansprüche, **dadurch gekennzeichnet, dass** der erste Linearaktuator (28), während der Verstellung des Sitzmöbels (1) von der Sitz- in die Liegeposition, mit einem auf den ersten Teilhub des ersten Linearaktuators (28) folgenden zweiten Teilhub ein Ausfahren des Fußteiles (6) relativ zum Sitzteil (3) bewirkt.

12. Sitzmöbel (1) nach zumindest einem der vorhergehenden Ansprüche, **dadurch gekennzeichnet, dass** der erste Linearaktuator (28), während der Verstellung des Sitzmöbels (1) von der Sitz- in die Liegeposition, mit einem auf den ersten Teilhub des ersten Linearaktuators (28) folgenden zweiten Teilhub, unter Beibehaltung der am Ende des ersten Teilhubes erzielten Neigungs- und Verschiebeposition des Sitzteiles (3) relativ zum Chassis (5) und unter Beibehaltung der Position des Rückenteiles (4) relativ zum Sitzteil (3), ein Ausfahren des Fußteiles (6) relativ zum Sitzteil (3) bewirkt.

13. Sitzmöbel (1) nach zumindest einem der vorhergehenden Ansprüche, **dadurch gekennzeichnet, dass**
- ein erster (28) und ein zweiter Linearaktuator (29) zur Verstellung des Sitzteiles (3), des Fußteiles (6) und des Rückenteiles (4) zwischen der Sitz- und der Liegeposition des Sitzmöbels (1) vorgesehen sind,
- wobei der erste Linearaktuator (28) bei Betätigung einen linearen Hub, bestehend aus wenigstens zwei Teilhüben, erzeugt, wobei
- der erste Linearaktuator (28), während der Verstellung des Sitzmöbels (1) von der Sitz- in die Liegeposition, mit einem ersten Teilhub ein Verschieben des Sitzteiles (3) relativ zum Chassis (5) nach vorne und eine gleichzeitige Neigungsverstellung des Sitzteiles (3) bewirkt, wobei während dieses ersten Teilhubes des ersten Linearaktuators (28) kein Aus- oder Einfahren des Fußteiles (6) relativ zum Sitzteil (3) erfolgt, wobei
- der erste Linearaktuator (28) mit einem auf den ersten Teilhub des ersten Linearaktuators (28) folgenden zweiten Teilhub ein Ausfahren des Fußteiles (6) relativ zum Sitzteil (3) bewirkt, wobei,
- während der Verstellung des Sitzmöbels (1) von der Sitz- in die Liegeposition, der zweite Linearaktuator (29) bei Betätigung einen linearen Hub erzeugt und damit unter Beibehaltung der Position des Fußteiles (6) relativ zum Sitzteil (3) ein Verschieben des Sitzteiles (3) relativ zum Chassis (5) nach vorne bewirkt, wobei gleichzeitig mit der Verschiebebewegung des Sitzteiles (3) relativ zum Chassis (5) eine hiermit gekoppelte Verschwenkung des Rückenteiles (4) relativ zum Sitzteil (3) erfolgt.

14. Sitzmöbel (1) nach zumindest einem der vorhergehenden Ansprüche, **dadurch gekennzeichnet, dass,**
- zur Verstellung des Sitzmöbels (1) zwischen der Sitz- und der Liegeposition, das Sitzteil (3) über eine erste (24) und eine zweite Verlagerungseinheit (25) relativ zum Chassis (5) verschoben wird, wobei
- die erste Verlagerungseinheit (24) einerseits am Sitzteil (3) und andererseits an der zweiten Verlagerungseinheit (25) angebracht ist, und die zweite Verlagerungseinheit (25) des Weiteren am Chassis (5) angeschlossen ist,
- wobei die erste Verlagerungseinheit (24) verschiebbar gegenüber dem Chassis (5) geführt ist.

15. Sitzmöbel (1) nach zumindest einem der vorhergehenden Ansprüche, **dadurch gekennzeichnet, dass**
- die erste Verlagerungseinheit (24) eine Schwenkführung aufweist, wobei ein vorderer (7) und ein hinterer Lenkerhebel (8) mit dem Sitzteil (3) und einem mit der zweiten Verlagerungseinheit (25) verbundenen Zwischenträger (26) eine Viergelenkkette bilden,
- wobei die Schwenkbewegung der ersten Verlagerungseinheit (24) in Richtung zur Vorderkante des Sitzmöbels (1) durch ein sitzteilseitiges Anschlagelement (27) blockiert wird.

16. Sitzmöbel (1) nach zumindest einem der vorhergehenden Ansprüche, **dadurch gekennzeichnet, dass** die zweite Verlagerungseinheit (25) durch ein lineares oder durch ein annähernd lineares Führungssystem, vorzugsweise durch wenigstens eine Linearführung (44) in Form eines Zahnstangengetriebes oder durch ein Hebelverstellgetriebe, gebildet wird und das Führungssystem, ausgehend von der Sitzposition des Sitzmöbels (1), entlang eines Bewegungspfades relativ zum Chassis (5) nach vorne beweglich ist, wobei der Bewegungspfad vorzugsweise in Richtung nach vorne ansteigt.

17. Sitzmöbel (1) nach zumindest einem der vorhergehenden Ansprüche, **dadurch gekennzeichnet, dass** die erste Verlagerungseinheit (24) mittels wenigstens einer Zugfeder (47) kraftbeaufschlagt ist und die Zugfeder (47) einerseits vorzugsweise mit dem Sitzteil (3) und andererseits vorzugsweise mit dem Zwischenträger (26) der ersten Verlagerungseinheit (24) gekoppelt ist.

18. Sitzmöbel (1) nach zumindest einem der vorhergehenden Ansprüche, **dadurch gekennzeichnet, dass** der zweite Linearaktuator (29) mit einem ersten Ende mit dem Chassis (5) und mit einem zweiten Ende mit der ersten Verlagerungseinheit (24) über eine mit dem Zwischenträger (26) der ersten Verlagerungseinheit (24) verbundenen ersten Querstrebe (49) gekoppelt ist.

19. Sitzmöbel (1) nach zumindest einem der vorhergehenden Ansprüche, **dadurch gekennzeichnet, dass** der erste Linearaktuator (28) mit einem ersten Ende mit der ersten Verlagerungseinheit (24) über die mit dem Zwischenträger (26) der ersten Verlagerungseinheit (24) verbundenen ersten Querstrebe (49) und mit einem zweiten Ende mit dem Fußteil-Verstellgetriebe (9) über eine mit dem Fußteil-Verstellgetriebe (9) verbundene zweite Querstrebe (50) gekoppelt ist.

20. Sitzmöbel (1) nach zumindest einem der vorhergehenden Ansprüche, **dadurch gekennzeichnet, dass** die erste Querstrebe (49) sowohl relativ zum Chassis (5) als auch relativ zum Sitzteil (3) verlagerbar geführt ist.

21. Sitzmöbel (1) nach zumindest einem der vorhergehenden Ansprüche, **dadurch gekennzeichnet, dass**
- der zweite Linearaktuator (29) mit einem ersten Ende mit dem Chassis (5) und mit einem zweiten Ende mit der sowohl relativ zum Chassis (5) als auch relativ zum Sitzteil (3) verlagerbar geführten ersten Querstrebe (49) gekoppelt ist, und
- der erste Linearaktuator (28) mit einem ersten Ende mit der sowohl relativ zum Chassis (5) als auch relativ zum Sitzteil (3) verlagerbar geführten ersten Querstrebe (49) und mit einem zweiten Ende mit dem Fußteil-Verstellgetriebe (9) über eine mit dem Fußteil-Verstellgetriebe (9) verbundene zweite Querstrebe (50) gekoppelt ist.

22. Sitzmöbel (1) nach zumindest einem der vorhergehenden Ansprüche, **dadurch gekennzeichnet, dass,** während der Verstellung des Sitzmöbels (1) von der Liege- in die Sitzposition,
- eine durch einen ersten Teilhub des ersten Linearaktuators (28) bewirkte Schwenkbewegung des Fußteiles (6) durch ein Anschlagelement (41) blockiert wird, und
- durch Erzeugung eines auf den ersten Teilhub des ersten Linearaktuators (28) folgenden zweiten Teilhub ein Verschieben des Sitzteiles (3) relativ zum Chassis (5) nach hinten und eine gleichzeitige Neigungsverstellung des Sitzteiles (3) bewirkt wird.

## Claims

1. Piece of seating furniture (1), comprising a chassis (5), a seat part (3) which can be pivoted in inclination, a back part (4), and a foot part (6), which can be pivoted out and is connected to the seat part (3) via at least one foot part adjustment mechanism (9),
- wherein the piece of seating furniture (1) is adjustable between a sitting and a reclining position,
- for which purpose, at least during a sub-phase of the adjustment of the piece of seating furniture (1) from the sitting into the reclining position, the seat part (3) is displaced forwards relative to the chassis (5),
- wherein, in the sitting position, the foot part (6) is pivoted in substantially below the seat part (3) and, in the reclining position, the foot part (6) is pivoted out in front of the seat part (3) in such a way that the seat part (3) is extended by the foot part (6),
- wherein, in the sitting position of the piece of seating furniture (1), a first footrest (6b) fastened to a first foot part fitting (6a) of the foot part (6) is arranged oblique or parallel to the seat part (3) and is at an angle of 60° to 90° to a vertical plane defined by a front edge (23) of the seat part,
- wherein, in the sitting position of the piece of seating furniture (1), a first (10) and/or second (11) articulated lever is articulated to the seat part (3) and a longitudinal axis formed between two end articulation points (18, 19) of at least one of the first (10) and/or second (11) articulated lever is arranged oblique to the seat part (3), and the end articulation point (18) of this articulated lever facing the seat part (3) is closer than the end articulation point (19) of this articulated lever remote from the seat part (3) to a vertical plane defined by the front edge (23) of the seat part,
- wherein, in the sitting position of the piece of seating furniture (1), a third (12) and fourth (13) articulated lever have an orientation in which a longitudinal axis formed between the two end articulation points (20, 21) of at least one of the third (12) and/or fourth (13) articulated lever is arranged oblique to the seat part (3), and the end articulation point (21) of this articulated lever remote from the seat part (3) is closer than the end articulation point (20) of this articulated lever facing the seat part (3) to a vertical plane defined by the front edge (23) of the seat part,
- wherein a fifth (14) and sixth (15) articulated lever are each articulated to the third (12) and/or fourth (13) articulated lever, and at least one of the fifth (14) and/or sixth (15) articulated lever is articulated to a second foot part fitting (6c) coupled to the first foot part fitting (6a) and forms a four-bar chain together with the first (6a) and second (6c) foot part fitting and a connecting lever (37),
- wherein the third (12) and fourth (13) articulated levers are connected, by the end articulation point (20, 22) thereof facing the seat part (3) in the sitting position of the piece of seating furniture (1), each to the fifth (14) or each to the sixth (15) articulated lever,
- a control lever (17) is articulated to the first (10) or second (11) articulated lever and to the third (12) or fourth (13) articulated lever,
- a coupling lever (16) is articulated to the first (10) and/or second (11) and/or to the third (12) and/or fourth (13) articulated lever,
- wherein, during a sub-phase of the adjustment of the piece of seating furniture (1) from the sitting into the reclining position, the coupling lever (16) is lowered relative to the seat part (3), the articulation point (30) of one of the fifth (14) and/or sixth (15) articulated lever to the second foot part fitting (6c) simultaneously being raised relative to the coupling lever (16),
- wherein at least a first (28) and second (29) linear actuator are provided to adjust the seat part (3), foot part (6) and back part (4) between the sitting and the reclining position of the piece of seating furniture (1),
- wherein the first linear actuator (28), when actuated, produces a linear stroke consisting of at least a first and second sub-stroke,
- wherein the first linear actuator (28), during the adjustment of the piece of seating furniture (1) from the sitting into the reclining position, causes, by way of a first sub-stroke, a forward displacement of the seat part (3) relative to the chassis (5) and a simultaneous inclination adjustment of the seat part (3), no extension or retraction of the foot part (6) relative to the seat part (3) occurring during said first sub-stroke of the first linear actuator (28), and
- wherein the first linear actuator (28), during the adjustment of the piece of seating furniture (1) from the sitting into the reclining position, causes, by way of a second sub-stroke following the first sub-stroke, an extension of the foot part (6) relative to the seat part (3).

2. Piece of seating furniture (1) according to claim 1, **characterised in that**, in the sitting position of the piece of seating furniture (1), the first footrest (6b) is arranged oblique or parallel to the seat part (3) and is at an angle of 60° to 90° to a vertical plane defined by the front edge (23) of the seat part.

3. Piece of seating furniture (1) according to either claim 1 or claim 2, **characterised in that** the first footrest (6b) is pivoted through an angle of 150° to 180° during the adjustment of the piece of seating furniture (1) from the sitting into the reclining position.

4. Piece of seating furniture (1) according to at least one of the preceding claims, **characterised in that**
- the first (6a) and second (6c) foot part fitting are pivotably interconnected,
- the fifth (14) and sixth (15) articulated lever are articulated at a distance from one another to the second foot part fitting (6c),
- one of the fifth (14) and/or sixth (15) articulated lever is extended beyond the region of its articulation point to the second foot part fitting (6c), and is articulated at its free end to the first end of the connecting lever (37), the second end of which is articulated to the first foot part fitting (6a).

5. Piece of seating furniture (1) according to at least one of the preceding claims, **characterised in that**
- during a sub-phase of the adjustment of the piece of seating furniture (1) from the sitting into the reclining position, the coupling lever (16) is lowered relative to the seat part (3), the articulation point (30) of one of the fifth (14) and/or sixth (15) articulated lever to the second foot part fitting (6c) simultaneously being raised relative to the coupling lever (16), and
- during a further sub-phase of the adjustment of the piece of seating furniture (1) from the sitting into the reclining position, the coupling lever (16) is raised relative to the seat part (3), the articulation point (30) of one of the fifth (14) and/or sixth (15) articulated lever to the second foot part fitting (6c) simultaneously being lowered relative to the coupling lever (16).

6. Piece of seating furniture (1) according to at least one of the preceding claims, **characterised in that**, during the adjustment of the piece of seating furniture (1) from the sitting into the reclining position, one of the first (10) and/or second (11) articulated lever is pivoted relative to one of the third (12) and/or fourth (13) articulated lever, through an angle of at least 150°, preferably through an angle of more than 200°.

7. Piece of seating furniture (1) according to at least one of the preceding claims, **characterised in that** the first (10) and second (11) articulated lever are each articulated to a front region of the seat part (3) and each to the coupling lever (16), the third (12) and fourth (13) articulated lever are each articulated to the coupling lever (16) and each to the sixth articulated lever (15), one of the third (12) and/or fourth (13) articulated lever is extended beyond its point of articulation to the coupling lever (16) and is articulated at its free end to a first end of the control lever (17), the second end of which is articulated to a central region of one of the first (10) and/or second (11) articulated lever, the third articulated lever (12), in the sitting position of the piece of seating furniture (1), is positioned closer than the fourth articulated lever (13) to a vertical plane defined by the front edge (23) of the seat part, and the fifth articulated lever (14) is articulated to a central region of the third articulated lever (12) and to the second foot part fitting (6c).

8. Piece of seating furniture (1) according to at least one of the preceding claims, **characterised in that** the front edge (43) of the first footrest (6b) follows a flat movement curve close to the front edge (23) of the seat part during a first phase of pivoting from the sitting into the reclining position, and the movement curve of the articulation point (40) of the first foot part fitting (6a) to the second foot part fitting (6c) extends in an ascending manner with respect to a horizontal plane, defined by said articulation point (40) in the sitting position of the piece of seating furniture (1), throughout the pivoting of the foot part (6) from the sitting into the reclining position.

9. Piece of seating furniture (1) according to at least one of the preceding claims, **characterised in that** the foot part (6) comprises a first footrest (6b) fastened to the first foot part fitting (6a) and a second footrest (6d) fastened to the second foot part fitting (6c), the first (6a) and second foot part fitting (6c) are coupled to one another in such a way that the first footrest (6b) fastened to the first foot part fitting (6a) is moveable from the sitting position, in which the second footrest (6d) fastened to the second foot part fitting (6c) preferably forms a front panel and the first footrest (6b) is pivoted in, preferably substantially parallel, below the seat part (3), into the reclining position, in which the second footrest (6d) forms, together with the first footrest (6b), an extension of the seat part (3) adjoining the seat part (3), the first footrest (6b) being pivoted into an approximately horizontal position extending an end of the pivoted-out second footrest (6d) remote from the seat part (3).

10. Piece of seating furniture (1) according to at least one of the preceding claims, **characterised in that** the fifth (14) and sixth (15) articulated lever form, together with the third (12) or fourth (13) articulated lever and the second foot part fitting (6c), an intersecting four-bar chain (33, 34, 35, 36), in which an imaginary connecting line (34), passing through the articulation points (31, 32) of the fifth articulated lever (14) to the third (12) or fourth (13) articulated lever and to the second foot part fitting (6c), and an imaginary connecting line (35), passing through the articulation points (20a, 30) of the sixth articulated lever (15) to the third (12) or fourth (13) articulated lever and to the second foot part fitting (6c), intersect.

11. Piece of seating furniture (1) according to at least one of the preceding claims, **characterised in that** the first linear actuator (28), during the adjustment of the piece of seating furniture (1) from the sitting into the reclining position, causes, by way of the second sub-stroke following the first sub-stroke of the first linear actuator (28), an extension of the foot part (6) relative to the seat part (3).

12. Piece of seating furniture (1) according to at least one of the preceding claims, **characterised in that** the first linear actuator (28), during the adjustment of the piece of seating furniture (1) from the sitting into the reclining position, by way of a second sub-stroke following the first sub-stroke of the first linear actuator (28), while maintaining the inclination and displacement position of the seat part (3) relative to the chassis (5) achieved at the end of the first sub-stroke and while maintaining the position of the back part (4) relative to the seat part (3), causes an extension of the foot part (6) relative to the seat part (3).

13. Piece of seating furniture (1) according to at least one of the preceding claims, **characterised in that**
- a first (28) and second (29) linear actuator are provided to adjust the seat part (3), foot part (6) and back part (4) between the sitting and the reclining position of the piece of seating furniture (1),
- wherein the first linear actuator (28), when actuated, produces a linear stroke consisting of at least a first and second sub-stroke,
- wherein the first linear actuator (28), during the adjustment of the piece of seating furniture (1) from the sitting into the reclining position, causes, by way of a first sub-stroke, a forward displacement of the seat part (3) relative to the chassis (5) and a simultaneous inclination adjustment of the seat part (3), no extension or retraction of the foot part (6) relative to the seat part (3) occurring during said first sub-stroke of the first linear actuator (28), and
- wherein the first linear actuator (28), by way of a second sub-stroke following the first sub-stroke of the first linear actuator (28), causes an extension of the foot part (6) relative to the seat part (3),
- wherein, during the adjustment of the piece of seating furniture (1) from the sitting into the reclining position, the second linear actuator (29) generates a linear stroke when actuated and thus, while maintaining the position of the foot part (6) relative to the seat part (3), causes a forward displacement of the seat part (3) relative to the chassis (5), wherein simultaneously with the displacement movement of the seat part (3) relative to the chassis (5) a pivoting, coupled thereto, of the back part (4) relative to the seat part (3) occurs.

14. Piece of seating furniture (1) according to at least one of the preceding claims, **characterised in that**
- the seat part (3) is displaced relative to the chassis (5) via a first (24) and second (25) displacement unit to adjust the piece of seating furniture (1) between the sitting and the reclining position,
- the first displacement unit (24) is attached to the seat part (3) and to the second displacement unit (25), and the second displacement unit (25) is further attached to the chassis (5),
- the first displacement unit (24) being guided displaceably relative to the chassis (5).

15. Piece of seating furniture (1) according to at least one of the preceding claims, **characterised in that**
- the first displacement unit (24) comprises a pivot guide, a front (7) and a rear (8) link arm forming a four-bar chain together with the seat part (3) and an intermediate support (26) connected to the second displacement unit (25),
- the pivoting movement of the first displacement unit (24) towards the front edge of the piece of seating furniture (1) being blocked by a stop element (27) on the seat part side.

16. Piece of seating furniture (1) according to at least one of the preceding claims, **characterised in that** the second displacement unit (25) is formed by a linear or approximately linear guide system, preferably by at least one linear guide (44) in the form of a rack-and-pinion gear or by a lever adjustment mechanism, and the guide system, starting from the sitting position of the piece of seating furniture (1), is movable forwards along a movement path relative to the chassis (5), the movement path preferably rising in the forward direction.

17. Piece of seating furniture (1) according to at least one of the preceding claims, **characterised in that** the first displacement unit (24) is loaded with force by at least one tension spring (47), and the tension spring (47) is preferably coupled to the seat part (3) and preferably coupled to the intermediate support (26) of the first displacement unit (24).

18. Piece of seating furniture (1) according to at least one of the preceding claims, **characterised in that** the second linear actuator (29) is coupled at a first end to the chassis (5) and at a second end to the first displacement unit (24) via a first transverse strut (49) connected to the intermediate support (26) of the first displacement unit (24).

19. Piece of seating furniture (1) according to at least one of the preceding claims, **characterised in that** the first linear actuator (28) is coupled at a first end to the first displacement unit (24), via the first transverse strut (49) connected to the intermediate support (26) of the first displacement unit (24), and at a second end to the foot part adjustment mechanism (9), via a second transverse strut (50) connected to the foot part adjustment mechanism (9).

20. Piece of seating furniture (1) according to at least one of the preceding claims, **characterised in that** the first transverse strut (49) is guided displaceably relative to the chassis (5) and relative to the seat part (3).

21. Piece of seating furniture (1) according to at least one of the preceding claims, **characterised in that**
- the second linear actuator (29) is coupled at a first end to the chassis (5) and at a second end to the first transverse strut (49), which is guided displaceably relative to the chassis (5) and relative to the seat part (3), and
- the first linear actuator (28) is coupled at a first end to the first transverse strut (49), which is guided displaceably relative to the chassis (5) and relative to the seat part (3), and at a second end to the foot part adjustment mechanism (9), via a second transverse strut (50) connected to the foot part adjustment mechanism (9).

22. Piece of seating furniture (1) according to at least one of the preceding claims, **characterised in that**, during the adjustment of the piece of seating furniture (1) from the reclining into the sitting position,
- a pivoting movement of the foot part (6) caused by the first sub-stroke of the first linear actuator (28) is blocked by a stop element (41), and,
- by generating a second sub-stroke following the first sub-stroke of the first linear actuator (28), a rearward displacement of the seat part (3) relative to the chassis (5) and a simultaneous inclination adjustment of the seat part (3) are caused.

## Revendications

1. Meuble d'assise (1) comprenant un châssis (5), une assise (3) pivotante en inclinaison, un dossier (4) et un repose-pied (6) pivotant vers l'extérieur, raccordé à l'assise (3) par au moins un mécanisme de réglage de repose-pied (9),
- dans lequel le meuble d'assise (1) est réglable entre une position assise et une position couchée,
- à cet effet, au moins pendant une phase partielle du réglage du meuble d'assise (1) de la position assise à la position couchée, l'assise (3) est déplacée vers l'avant par rapport au châssis (5),
- dans lequel, dans la position assise, le repose-pied (6) est pivoté vers l'intérieur sensiblement en dessous de l'assise (3) et, dans la position couchée, le repose-pied (6) est pivoté vers l'extérieur devant l'assise (3) de telle sorte que l'assise (3) est prolongée par le repose-pied (6),
- dans lequel, en position assise du meuble d'assise (1), une première planche de pied (6b) fixée à une première ferrure de repose-pied (6a) du repose-pied (6) est disposée obliquement ou parallèlement à l'assise (3) et forme alors un angle de préférence de 60° à 90° avec un plan vertical défini par le bord avant d'assise (23),
- dans lequel, en position assise du meuble d'assise (1), un premier (10) et/ou un deuxième levier articulé (11) est/sont articulé(s) sur l'assise (3) et un axe longitudinal formé entre les deux points d'articulation d'extrémité (18, 19) d'au moins l'un du premier (10) et/ou du deuxième levier articulé (11) est disposé obliquement par rapport à l'assise (3) et le point d'articulation d'extrémité (18) de ce levier articulé qui est tourné vers l'assise (3) est positionné plus près d'un plan vertical défini par le bord avant d'assise (23) que le point d'articulation d'extrémité (19) de ce levier articulé qui est opposé à l'assise (3),
- dans lequel, en position assise du meuble d'assise (1), un troisième (12) et un quatrième levier articulé (13) présentent une orientation dans laquelle un axe longitudinal formé entre les deux points d'articulation d'extrémité (20, 21) d'au moins l'un du troisième (12) et/ou du quatrième levier articulé (13) est disposé obliquement par rapport à l'assise (3) et le point d'articulation d'extrémité (21) de ce levier articulé qui est opposé à l'assise (3) est positionné plus près d'un plan vertical défini par le bord avant d'assise (23) que le point d'articulation d'extrémité (20) de ce levier articulé qui est tourné vers l'assise (3),
- dans lequel un cinquième (14) et un sixième levier articulé (15) sont articulés d'une part respectivement sur le troisième (12) et/ou le quatrième levier articulé (13) et au moins l'un du cinquième (14) et/ou du sixième levier articulé (15) est articulé d'autre part sur une deuxième ferrure de repose-pied (6c) couplée à la première ferrure de repose-pied (6a) et forme une chaîne à articulation quadruple avec la première (6a) et la deuxième ferrure de repose-pied (6c) ainsi qu'avec un levier de liaison (37), dans lequel
- le troisième (12) et le quatrième levier articulé (13) sont raccordés respectivement au cinquième (14) ou respectivement au sixième levier articulé (15) par leurs points d'articulation d'extrémité (20, 22) tournés vers l'assise (3) en position assise du meuble d'assise (1),
- un levier de commande (17) est articulé d'une part sur le premier (10) ou le deuxième levier articulé (11) et d'autre part sur le troisième (12) ou le quatrième levier articulé (13),
- un levier de couplage (16) est articulé sur le premier (10) et/ou le deuxième levier articulé (11) et/ou sur le troisième (12) et/ou le quatrième levier articulé (13),
- dans lequel, pendant une phase partielle du réglage du meuble d'assise (1) de la position assise à la position couchée, le levier de couplage (16) est abaissé par rapport à l'assise (3), l'emplacement d'articulation (30) de l'un du cinquième (14) et/ou du sixième levier articulé (15) sur la deuxième ferrure de repose-pied (6c) étant simultanément soulevé par rapport au levier de couplage (16),
- dans lequel au moins un premier (28) et de préférence un deuxième actionneur linéaire (29) sont prévus pour le réglage de l'assise (3), du repose-pied (6) et du dossier (4) entre la position assise et la position couchée du meuble d'assise (1),
- dans lequel le premier actionneur linéaire (28) produit, lors de l'actionnement, une course linéaire composée d'au moins une première et une deuxième course partielle, dans lequel
- le premier actionneur linéaire (28) provoque, pendant le réglage du meuble d'assise (1) de la position assise à la position couchée, par une première course partielle, un déplacement de l'assise (3) vers l'avant par rapport au châssis (5) et un réglage d'inclinaison simultané de l'assise (3), aucune sortie ou rentrée du repose-pied (6) par rapport à l'assise (3) n'ayant lieu pendant cette première course partielle du premier actionneur linéaire (28), dans lequel
- le premier actionneur linéaire (28) provoque, pendant le réglage du meuble d'assise (1) de la position assise à la position couchée, par une deuxième course partielle faisant suite à la première course partielle, de préférence une sortie du repose-pied (6) par rapport à l'assise (3).

2. Meuble d'assise (1) selon la revendication 1, **caractérisé en ce que**, en position assise du meuble d'assise (1), la première planche de pied (6b) est disposée obliquement ou parallèlement à l'assise (3) et forme alors un angle de 60° à 90° avec un plan vertical défini par le bord avant d'assise (23).

3. Meuble d'assise (1) selon les revendications 1 ou 2, **caractérisé en ce que** la première planche de pied (6b) est pivoté d'un angle de 150° à 180° pendant le réglage du meuble d'assise (1) de la position assise à la position couchée.

4. Meuble d'assise (1) selon au moins l'une des revendications précédentes, **caractérisé en ce que**
- la première (6a) et la deuxième ferrure de repose-pied (6c) sont reliées entre elles de manière pivotante,
- le cinquième (14) et le sixième levier articulé (15) sont articulés à distance l'un de l'autre sur la deuxième ferrure de repose-pied (6c),
- dans lequel l'un du cinquième (14) et/ou du sixième levier articulé (15) est prolongé au-delà de la zone de son emplacement d'articulation sur la deuxième ferrure de repose-pied (6c) et est articulé à son extrémité libre sur la première extrémité du levier de liaison (37) dont la deuxième extrémité est raccordée de manière articulée à la première ferrure de repose-pied (6a).

5. Meuble d'assise (1) selon au moins l'une des revendications précédentes, **caractérisé en ce que**
- pendant une phase partielle du réglage du meuble d'assise (1) de la position assise à la position couchée, le levier de couplage (16) est abaissé par rapport à l'assise (3), l'emplacement d'articulation (30) de l'un du cinquième (14) et/ou du sixième levier articulé (15) sur la deuxième ferrure de repose-pied (6c) étant simultanément soulevé par rapport au levier de couplage (16), dans lequel
- pendant une autre phase partielle du réglage du meuble d'assise (1) de la position assise à la position couchée, le levier de couplage (16) est soulevé par rapport à l'assise (3), l'emplacement d'articulation (30) de l'un du cinquième (14) et/ou du sixième levier articulé (15) sur la deuxième ferrure de repose-pied (6c) étant simultanément abaissé par rapport au levier de couplage (16).

6. Meuble d'assise (1) selon au moins l'une des revendications précédentes, **caractérisé en ce que**, pendant le réglage du meuble d'assise (1) de la position assise à la position couchée, l'un du premier (10) et/ou du deuxième levier articulé (11) est pivoté d'un angle d'au moins 150°, de préférence d'un angle de plus de 200°, par rapport à l'un du troisième (12) et/ou du quatrième levier articulé (13).

7. Meuble d'assise (1) selon au moins l'une des revendications précédentes, **caractérisé en ce que** le premier (10) et le deuxième levier articulé (11) sont articulés d'une part respectivement sur une zone avant de l'assise (3) et d'autre part respectivement sur le levier de couplage (16), le troisième (12) et le quatrième (13) levier articulé sont articulés d'une part respectivement sur le levier de couplage (16) et d'autre part respectivement sur le sixième levier articulé (15), l'un du troisième (12) et/ou du quatrième (13) levier articulé est prolongé au-delà de son emplacement d'articulation sur le levier de couplage (16) et est articulé à son extrémité libre sur une première extrémité du levier de commande (17), dont la deuxième extrémité est raccordée de manière articulée à une zone centrale de l'un du premier (10) et/ou du deuxième (11) levier articulé, le troisième levier articulé (12), en position assise du meuble d'assise (1), est positionné plus près d'un plan vertical défini par le bord avant d'assise (23) que le quatrième levier articulé (13), le cinquième levier articulé (14) est articulé d'une part sur une zone centrale du troisième levier articulé (12) et d'autre part sur la deuxième ferrure de pied (6c).

8. Meuble d'assise (1) selon au moins l'une des revendications précédentes, **caractérisé en ce que** le bord avant (43) de la première planche de pied (6b) suit, pendant une première phase de pivotement de la position assise à la position couchée, une courbe de mouvement « plate » proche du bord avant d'assise (23), la courbe de mouvement de l'emplacement d'articulation (40) de la première ferrure de repose-pied (6a) sur la deuxième ferrure de repose-pied (6c) étant ascendante par rapport à un plan horizontal défini par cet emplacement d'articulation (40) en position assise du meuble d'assise (1) pendant toute la durée du pivotement du repose-pied (6) de la position assise à la position couchée.

9. Meuble d'assise (1) selon au moins l'une des revendications précédentes, **caractérisé en ce que** le repose-pied (6) comprend une première planche de pied (6b) fixée à la première ferrure de repose-pied (6a) et une deuxième planche de pied (6d) fixée à la deuxième ferrure de repose-pied (6c), la première (6a) et la deuxième ferrure de repose-pied (6c) étant couplées l'une à l'autre de telle sorte que la première planche de pied (6b) fixée à la première ferrure de repose-pied (6a) peut être pivotée de la position assise, dans laquelle la deuxième planche de pied (6d) fixée à la deuxième ferrure de repose-pied (6c) forme de préférence un panneau frontal et la première planche de pied (6b) est de préférence pivotée vers l'intérieur à peu près parallèlement en dessous de l'assise (3), dans la position couchée, dans laquelle la deuxième planche de pied (6d) forme avec la première planche de pied (6b) un prolongement de l'assise (3) se raccordant à l'assise (3), la première planche de pied (6b) étant pivotée dans une position à peu horizontale prolongeant l'extrémité de la deuxième planche de pied (6d) pivotée vers l'extérieur qui est opposée à l'assise (3).

10. Meuble d'assise (1) selon au moins l'une des revendications précédentes, **caractérisé en ce que** le cinquième (14) et le sixième levier articulé (15) forment avec, d'une part, le troisième (12) ou le quatrième levier articulé (13) et, d'autre part, la deuxième ferrure de repose-pied (6c), une chaîne à articulation quadruple (33, 34, 35, 36) qui se croise, dans laquelle une droite de liaison imaginaire (34) passant par les emplacements d'articulation (31, 32) du cinquième levier articulé (14) sur, d'une part, le troisième (12) ou le quatrième levier articulé (13) et, d'autre part, la deuxième ferrure de repose-pied (6c), et une droite de liaison imaginaire (35) passant par les emplacements d'articulation (20a, 30) du sixième levier articulé (15) sur, d'une part, le troisième (12) ou le quatrième levier articulé (13) et, d'autre part, la deuxième ferrure de repose-pied (6c), se croisent.

11. Meuble d'assise (1) selon au moins l'une des revendications précédentes, **caractérisé en ce que** le premier actionneur linéaire (28) provoque, pendant le réglage du meuble d'assise (1) de la position assise à la position couchée, par une deuxième course partielle faisant suite à la première course partielle du premier actionneur linéaire (28), une sortie du repose-pied (6) par rapport à l'assise (3).

12. Meuble d'assise (1) selon au moins l'une des revendications précédentes, **caractérisé en ce que** le premier actionneur linéaire (28) provoque, pendant le réglage du meuble d'assise (1) de la position assise à la position couchée, par une deuxième course partielle faisant suite à la première course partielle du premier actionneur linéaire (28), une sortie du repose-pied (6) par rapport à l'assise (3) en conservant la position d'inclinaison et de déplacement de l'assise (3) par rapport au châssis (5) obtenue à la fin de la première course partielle et en conservant la position du dossier (4) par rapport à l'assise (3).

13. Meuble d'assise (1) selon au moins l'une des revendications précédentes, **caractérisé en ce que**
- un premier (28) et un deuxième actionneur linéaire (29) sont prévus pour le réglage de l'assise (3), du repose-pied (6) et du dossier (4) entre la position assise et la position couchée du meuble d'assise (1),
- dans lequel le premier actionneur linéaire (28) produit, lors de l'actionnement, une course linéaire composée d'au moins deux courses partielles, dans lequel
- le premier actionneur linéaire (28) provoque, pendant le réglage du meuble d'assise (1) de la position assise à la position couchée, par une première course partielle, un déplacement de l'assise (3) vers l'avant par rapport au châssis (5) et un réglage d'inclinaison simultané de l'assise (3), aucune sortie ou rentrée du repose-pied (6) par rapport à l'assise (3) n'ayant lieu pendant cette première course partielle du premier actionneur linéaire (28), dans lequel
- le premier actionneur linéaire (28) provoque, par une deuxième course partielle faisant suite à la première course partielle du premier actionneur linéaire (28), une sortie du repose-pied (6) par rapport à l'assise (3), dans lequel
- pendant le réglage du meuble d'assise (1) de la position assise à la position couchée, le deuxième actionneur linéaire (29) produit, lors de l'actionnement, une course linéaire et provoque ainsi, en maintenant la position du repose-pied (6) par rapport à l'assise (3), un déplacement vers l'avant de l'assise (3) par rapport au châssis (5), un pivotement du dossier (4) par rapport à l'assise (3), couplé à ce déplacement, ayant lieu simultanément au mouvement de déplacement de l'assise (3) par rapport au châssis (5).

14. Meuble d'assise (1) selon au moins l'une des revendications précédentes, **caractérisé en ce que**
- pour le réglage du meuble d'assise (1) entre la position assise et la position couchée, l'assise (3) est déplacée par rapport au châssis (5) au moyen d'une première (24) et d'une deuxième unité de déplacement (25), dans lequel
- la première unité de déplacement (24) est montée d'une part sur l'assise (3) et d'autre part sur la deuxième unité de déplacement (25), et la deuxième unité de déplacement (25) est en outre raccordée au châssis (5),
- dans lequel la première unité de déplacement (24) est guidée de manière à pouvoir se déplacer par rapport au châssis (5).

15. Meuble d'assise (1) selon au moins l'une des revendications précédentes, **caractérisé en ce que**
- la première unité de déplacement (24) présente un guidage pivotant, un bras oscillant avant (7) et un bras oscillant arrière (8) formant une chaîne à articulation quadruple avec l'assise (3) et un support intermédiaire (26) relié à la deuxième unité de déplacement (25),
- dans lequel le mouvement de pivotement de la première unité de déplacement (24) en direction du bord avant du meuble d'assise (1) est bloqué par un élément de butée (27) du côté de l'assise.

16. Meuble d'assise (1) selon au moins l'une des revendications précédentes, **caractérisé en ce que** la deuxième unité de déplacement (25) est formée par un système de guidage linéaire ou approximativement linéaire, de préférence par au moins un guidage linéaire (44) sous la forme d'un mécanisme à crémaillère ou par un mécanisme de réglage à levier, et le système de guidage est mobile vers l'avant, à partir de la position assise du meuble d'assise (1), le long d'un chemin de déplacement par rapport au châssis (5), le chemin de déplacement étant de préférence ascendant en direction de l'avant.

17. Meuble d'assise (1) selon au moins l'une des revendications précédentes, **caractérisé en ce que** la première unité de déplacement (24) est soumise à une force au moyen d'au moins un ressort de traction (47) et le ressort de traction (47) est couplé d'une part, de préférence, à l'assise (3) et d'autre part, de préférence, au support intermédiaire (26) de la première unité de déplacement (24).

18. Meuble d'assise (1) selon au moins l'une des revendications précédentes, **caractérisé en ce que** le deuxième actionneur linéaire (29) est couplé par une première extrémité au châssis (5) et par une deuxième extrémité à la première unité de déplacement (24) au moyen d'une première entretoise transversale (49) reliée au support intermédiaire (26) de la première unité de déplacement (24).

19. Meuble d'assise (1) selon au moins l'une des revendications précédentes, **caractérisé en ce que** le premier actionneur linéaire (28) est couplé par une première extrémité à la première unité de déplacement (24) au moyen de la première entretoise transversale (49) reliée au support intermédiaire (26) de la première unité de déplacement (24) et par une deuxième extrémité au mécanisme de réglage de repose-pied (9) au moyen d'une deuxième entretoise transversale (50) reliée au mécanisme de réglage de repose-pied (9).

20. Meuble d'assise (1) selon au moins l'une des revendications précédentes, **caractérisé en ce que** la première entretoise transversale (49) est guidée de manière à pouvoir être déplacée aussi bien par rapport au châssis (5) que par rapport à l'assise (3).

21. Meuble d'assise (1) selon au moins l'une des revendications précédentes, **caractérisé en ce que**
- le deuxième actionneur linéaire (29) est couplé par une première extrémité au châssis (5) et par une deuxième extrémité à la première entretoise transversale (49) guidée de manière à pouvoir être déplacée aussi bien par rapport au châssis (5) que par rapport à l'assise (3), et
- le premier actionneur linéaire (28) est couplé par une première extrémité à la première entretoise transversale (49) guidée de manière à pouvoir être déplacée aussi bien par rapport au châssis (5) que par rapport à l'assise (3) et par une deuxième extrémité au mécanisme de réglage de repose-pied (9) au moyen d'une deuxième entretoise transversale (50) reliée au mécanisme de réglage de repose-pied (9).

22. Meuble d'assise (1) selon au moins l'une des revendications précédentes, **caractérisé en ce que**, pendant le réglage du meuble d'assise (1) de la position couchée à la position assise,
- un mouvement de pivotement du repose-pied (6), provoqué par une première course partielle du premier actionneur linéaire (28), est bloqué par un élément de butée (41), et
- en produisant une deuxième course partielle faisant suite à la première course partielle du premier actionneur linéaire (28), on provoque un déplacement de l'assise (3) vers l'arrière par rapport au châssis (5) et un réglage d'inclinaison simultané de l'assise (3).
